# EUROPÄISCHE PATENTANMELDUNG

(11) **EP 4 674 773 A1**
(43) Veröffentlichungstag der Anmeldung: **07.01.2026**
(21) Anmeldenummer: 25160321.3
(22) Anmeldetag: 26.02.2025
(51) Int. Cl.: B65C 9/06, B65C 9/40

(54) **ETIKETTIERMASCHINE ZUM ETIKETTIEREN VON BEHÄLTERN**

(30) Priorität: 04.07.2024 DE 102024119045
(71) Anmelder: Krones AG, 93073 Neutraubling (DE)
(72) Erfinder: EGGL, Thomas, 93073 Neutraubling (DE); TRIEBEL, Joerg, 93073 Neutraubling (DE)
(74) Vertreter: Grünecker Patent- und Rechtsanwälte PartG mbB

(57) **Zusammenfassung**

Etikettiermaschine (100) zum Etikettieren von Behältern (130), die Etikettiermaschine (100) umfassend eine Behälteraufnahme (111) zur drehbaren Aufnahme eines Behälters (130) und zum Transportieren des Behälters (130) entlang einer Transportrichtung (T), eine Funktionskomponente (121-124) zum Ausführen einer mit einem Etikettieren des Behälters (130) assoziierten Funktion an einer Position des Behälters (130) entlang der Transportrichtung (T), und eine Steuereinheit (180), wobei die Steuereinheit (180) ausgebildet ist, basierend auf einer manuell festgelegten Drehstellung des Behälters (130) in der Aufnahme an der Position eine notwendige Drehung des Behälters (130) zu bestimmen und die Drehung des Behälters (130) zu steuern.

## Beschreibung

Die vorliegende Erfindung betrifft eine Etikettiermaschine zum Etikettieren von Behältern gemäß Anspruch 1 sowie ein Verfahren zum Etikettieren eines Behälters mit einer Etikettiermaschine gemäß Anspruch 9.

### Stand der Technik

Etikettiermaschinen und Verfahren zum Etikettieren von Behältern sind aus dem Stand der Technik hinreichend bekannt. Diese können beispielsweise unter Verwendung von Rundläufermaschinen mit einer Vielzahl von Behälteraufnahmen und feststehend entlang der Peripherie der Rundrollläufermaschine angeordneten Etikettieraggregaten ein oder mehrere Etiketten auf die Behälter aufbringen.

Aus Gründen der Qualität des Etikettierergebnisses und auch Anforderungen hinsichtlich der Positionen der Etiketten auf der Flasche kann es notwendig sein, die Behälter während des Etikettiervorgangs zu drehen. Die notwendigen Drehpositionen oder Drehstellungen des Behälters werden dabei üblicherweise in komplexen Verfahren von einem Bediener vorgegeben, wobei die jeweilige Drehstellung des Behälters bei einer bestimmten Position entlang der Transportrichtung von dem Bediener eingegeben wird und basierend auf der Vielzahl eingegebener Positionen dann die notwendige Drehkurve bestimmt und diese anschließend verwendet wird, um die Drehung der Behälter beim Transport in der Etikettiermaschine zu steuern.

Die bekannten Verfahren sind jedoch aufwendig und erfordern ein hohes Maß an Erfahrung eines Bedieners, sodass sie auch eine gewisse Fehleranfälligkeit aufweisen.

### Aufgabe

Ausgehend vom bekannten Stand der Technik besteht die zu lösende technische Aufgabe somit darin, ein Verfahren zum Etikettieren eines Behälters anzugeben, mit dem das Festlegen der notwendigen Drehkurven zum Steuern der Drehung von Behältern zuverlässig und für einen Bediener einfacher möglich ist.

### Lösung

Diese Aufgabe wird erfindungsgemäß durch die Etikettiermaschine zum Etikettieren von Behältern gemäß Anspruch 1 sowie das Verfahren zum Etikettieren von Behältern mit einer Etikettiermaschine gemäß Anspruch 9 gelöst. Vorteilhafte Weiterbildungen der Erfindung sind in den Unteransprüchen erfasst.

Die erfindungsgemäße Etikettiermaschine zum Etikettieren von Behältern umfasst eine Behälteraufnahme zur drehbaren Aufnahme eines Behälters und zum Transportieren des Behälters entlang einer Transportrichtung, eine Funktionskomponente zum Ausführen einer mit einem Etikettieren des Behälters assoziierten Funktion an einer Position des Behälters entlang der Transportrichtung, und eine Steuereinheit, wobei die Steuereinheit ausgebildet ist, basierend auf einer manuell festgelegten Drehstellung des Behälters in der Aufnahme an der Position eine notwendige Drehung des Behälters zu bestimmen und die Drehung des Behälters zu steuern.

Unter der manuell festgelegten Drehstellung eines Behälters ist im Sinne der Erfindung die manuelle Einwirkung auf einen in der Behälteraufnahme positionierten Behälter zu verstehen, sodass dieser in der Position durch manuelle Drehung in eine gewünschte Stellung verbracht wird, die dann die festgelegte Drehstellung definiert. Die gewünschte Drehstellung kann beispielsweise abhängig von einer gewünschten Drehstellung zum Aufbringen eines Etiketts, etwa relativ zu einer Naht des Behälters, vorgegeben werden.

Die Position ist als die Position zu verstehen, in der die Funktionskomponente ihre Funktion an dem Behälter ausführt. Die Position kann beispielsweise die Position sein, an der ein Etikett an einen Behälter übergeben wird und beispielsweise eine bestimmte Winkelstellung eines die Behälteraufnahmen entlang seiner Drehrichtung transportierenden Karussells sein. Mit dieser Position geht eine gewünschte Drehstellung des Behälters einher, sodass mit Verbringen des Behälters in die Position und anschließendes Einstellen der Drehstellung eine genaue Zuordnung der Position und der festgelegten Drehstellung des Behälters vorgegeben ist, die dann vorteilhaft genutzt werden kann, um die notwendige Drehung zu bestimmen.

Unter einer Funktionskomponente ist jede Komponente der Etikettiermaschine zu verstehen, die eine mit dem Etikettieren des Behälters zusammenhängende Handlung an dem Behälter ausführt. Dazu zählen beispielsweise aber nicht ausschließlich das Übergeben eines oder mehrerer Etiketten an einen Behälter, ein Anbürsten des Etiketts am Behälter, ein Inspizieren des Etiketts und ähnliches.

Die notwendige Drehung des Behälters kann beispielsweise unter Berücksichtigung einer Anfangsposition des Behälters bei Übergabe an die Etikettiermaschine oder die Drehstellung des Behälters nach Passieren einer vorherigen Funktionskomponente als Differenzdrehung bestimmt werden und kann beispielsweise als eine Gradangabe oder als eine Funktion, die abhängig von dem von dem Behälter zurückgelegten Weg entlang der Transportrichtung oder der zurückgelegten Transportzeit entlang der Transportrichtung die Veränderung der Drehung des Behälters von einer Ausgangsposition in die festgelegte Drehstellung mit Erreichen der Position festlegt, bestimmt werden.

Dass die Drehung des Behälters gesteuert wird, ist erfindungsgemäß so zu verstehen, dass im Betrieb der Etikettiermaschine zu etikettierende Behälter unter Verwendung der bestimmten notwendigen Drehung in der Behälteraufnahme gedreht werden, sodass mit Erreichen der Position die notwendige Drehung durchgeführt wird oder durchgeführt wurde und die festgelegte Drehstellung durch den Behälter eingenommen wird, sodass die Funktionskomponente korrekt die Funktion an der Position des Behälters ausführen kann.

Mit der erfindungsgemäßen Vorrichtung kann der Bediener auf einfache Weise die unterschiedlichen Drehstellungen in den für die Funktionskomponenten und das Ausführen der relevanten Funktionen assoziierten Positionen durch Drehen eines Behälters in der Behälteraufnahme in der jeweiligen Position einstellen und hiermit zuverlässig die notwendige Drehung automatisch bestimmt werden, sodass das anschließende Steuern der Etikettiermaschine im normalen Betrieb zuverlässig möglich ist. Der Aufwand für einen Bediener sowie die Anforderungen an das technische Know-how des Bedieners werden somit reduziert.

Es kann vorgesehen sein, dass die Funktionskomponente wenigstens eines von einem Etikettieraggregat, einer Anbürstung, einer Inspektionseinrichtung umfasst. Diese Funktionskomponenten kommen üblicherweise als Teil der Etikettiermaschine vor und die Vorteile der Erfindung können hierauf Anwendung finden.

In einer Ausführungsform ist vorgesehen, dass die Position wenigstens eines von einer Etikettenübergabeposition, einer Anbürstposition, einer Inspektionsposition ist. Diese Positionen sind entlang der Transportrichtung eines Behälters in der Etikettiermaschine wohl definiert und Ihnen kann somit auf einfache Weise eine festgelegte Drehstellung des Behälters zugeordnet werden.

Es kann vorgesehen sein, dass die Etikettiermaschine eine zweite Funktionskomponente stromab der Funktionskomponente zum Ausführen einer mit einem Etikettieren des Behälters assoziierten zweiten Funktion an einer zweiten Position stromab der Position entlang der Transportrichtung umfasst und wobei die Steuereinheit ausgebildet ist, basierend auf einer manuell festgelegten zweiten Drehstellung des Behälters in der Aufnahme an der zweiten Position eine notwendige zweite Drehung von der Drehstellung in die zweite Drehstellung zu bestimmen und die Drehung des Behälters von der Drehstellung in die zweite Drehstellung zu steuern.

Mit dieser Ausführungsform ist es möglich, entlang der Transportrichtung nacheinander angeordnete Funktionskomponenten zu berücksichtigen und die jeweils notwendigen Drehstellungen festzulegen. So kann beispielsweise eine Veränderung in der Drehstellung des Behälters von einem ersten Etikettieraggregat zu einer nachfolgenden ersten Anbürstung oder zwischen einem ersten Etikettieraggregat und einem zweiten Etikettieraggregat einfach festgelegt und basierend darauf die notwendige Drehung des Behälters bestimmt werden. Auch bei komplexen Etikettiervorgängen, wie dem Aufbringen eines Etiketts auf der Vorderseite und eines Etiketts auf der Rückseite kann ein Bediener somit einfach die notwendigen Drehungen bestimmen lassen.

Es kann vorgesehen sein, dass die Etikettiermaschine eine Vielzahl von Behälteraufnahmen umfasst und wobei die Steuereinheit ausgebildet ist, die notwendige Drehung von Behältern für alle Behälteraufnahmen basierend auf einer manuell festgelegten Drehstellung des Behälters zu bestimmen und die Drehung von Behältern in allen Behälteraufnahmen zu steuern. Mit dieser Ausführungsform reduziert sich die Anzahl der notwendigen Bestimmungen von Drehstellungen der Behälter, was die Interaktion eines Bedieners mit der Etikettiermaschine weiter vereinfacht.

Die Steuereinheit kann ausgebildet sein, die notwendige Drehung von Behältern für alle Behälteraufnahmen basierend auf genau einer manuell festgelegten Drehstellung des Behälters zu bestimmen und die Drehung von Behältern in allen Behälteraufnahmen zu steuern. Diese Ausführungsform erlaubt vorteilhaft die Festlegung aller notwendigen Drehungen und Drehstellungen eines Behälters für alle Behälteraufnahmen lediglich durch Positionieren eines einzelnen Behälters und Festlegen der jeweiligen Drehstellungen, was den Aufwand für einen Bediener weiter reduziert.

Die Steuereinheit kann ausgebildet sein, die bestimmte Drehung mit einem Grenzwert zu vergleichen und basierend auf einem Ergebnis des Vergleichs eine Information an einen Bediener auszugeben.

Dass basierend auf dem Ergebnis eines Vergleichs eine Information an einen Bediener ausgegeben wird, kann insbesondere umfassen, dass bei Überschreiten des Grenzwertes oder bei Unterschreiten des Grenzwertes, je nachdem, was beispielsweise für eine Fehlfunktion oder nicht realisierbare Drehung des Behälters indikativ ist, der Bediener über diesen technischen Zustand der Etikettiermaschine informiert wird und beispielsweise eine alternative Drehstellung vorgegeben werden kann. Die Zuverlässigkeit beim Etikettieren eines Behälters wird hiermit verbessert.

Es kann vorgesehen sein, dass die Etikettiermaschine eine Anzeigeeinrichtung umfasst und wobei die Steuereinheit ausgebildet ist, die manuell festgelegte Drehstellung und/oder die Position und/oder die notwendige Drehung an der Anzeigeeinrichtung anzuzeigen.

Die aus der manuell festgelegten Drehstellung abgeleiteten weiteren technischen Informationen sowie die festgelegte Drehstellung selbst werden dem Bediener so einfach zugänglich gemacht, was den Betrieb der Etikettiermaschine weiter vereinfacht.

Erfindungsgemäß ist weiterhin Verfahren zum Etikettieren eines Behälters mit einer Etikettiermaschine, vorgesehen, die Etikettiermaschine umfassend eine Behälteraufnahme zur drehbaren Aufnahme eines Behälters und zum Transportieren des Behälters entlang einer Transportrichtung, eine Funktionskomponente zum Ausführen einer mit einem Etikettieren des Behälters assoziierten Funktion an einer Position des Behälters entlang der Transportrichtung, und eine Steuereinheit, wobei die Steuereinheit basierend auf einer manuell festgelegten Drehstellung des Behälters in der Aufnahme an der Position eine notwendige Drehung des Behälters bestimmt und die Drehung des Behälters steuert. Mit diesem Verfahren ist eine vereinfachte Einstellung der notwendigen Drehungen des Behälters möglich.

In einer Ausführungsform ist vorgesehen, dass die Funktionskomponente wenigstens eines von einem Etikettieraggregat, einer Anbürstung, einer Inspektionseinrichtung umfasst; und/oder wobei die Position wenigstens eines von einer Etikettenübergabeposition, einer Anbürstposition, einer Inspektionsposition ist.

Diese Positionen und Funktionskomponenten finden in Etikettiermaschinen üblicherweise Anwendung und sind mit wohl definierten Positionen assoziiert, sodass die Erfindung auf diese Ausführungsformen besonders vorteilhaft angewendet werden kann.

Es kann vorgesehen sein, dass die Etikettiermaschine eine zweite Funktionskomponente stromab der Funktionskomponente zum Ausführen einer mit einem Etikettieren des Behälters assoziierten zweiten Funktion an einer zweiten Position stromab der Position entlang der Transportrichtung umfasst und wobei die Steuereinheit basierend auf einer manuell festgelegten zweiten Drehstellung des Behälters in der Aufnahme an der zweiten Position eine notwendige zweite Drehung von der Drehstellung in die zweite Drehstellung bestimmt und die Drehung des Behälters von der Drehstellung in die zweite Drehstellung steuert.

Hiermit können auch sukzessive Drehungen entlang des Transports des Behälters von einer Funktionskomponente zu einer weiteren Funktionskomponente bestimmt und bei der Steuerung berücksichtigt werden.

Die Etikettiermaschine kann eine Vielzahl von Behälteraufnahmen umfassen und die Steuereinheit kann die notwendige Drehung von Behältern für alle Behälteraufnahmen basierend auf einer manuell festgelegten Drehstellung des Behälters bestimmen und die Drehung von Behältern in allen Behälteraufnahmen steuern. Diese Ausführungsform reduziert den Aufwand für das Bestimmen der Drehungen auch bei einer Vielzahl von Behälteraufnahmen der Etikettiermaschine.

Insbesondere kann vorgesehen sein, dass die Steuereinheit die notwendige Drehung von Behältern für alle Behälteraufnahmen basierend auf genau einer manuell festgelegten Drehstellung des Behälters bestimmt und die Drehung von Behältern in allen Behälteraufnahmen steuert.

Hierdurch genügt das Einstellen einer festgelegten Drehstellung für einen einzelnen Behälter, um für eine beliebige Anzahl von Behälteraufnahmen die notwendigen Drehungen automatisch zu ermitteln, was die Bedienbarkeit der Etikettiermaschine weiter verbessert.

Es kann vorgesehen sein, dass die Steuereinheit die bestimmte Drehung mit einem Grenzwert vergleicht und basierend auf einem Ergebnis des Vergleichs eine Information an einen Bediener ausgibt. Fehlerhafte Drehstellungen, die durch den Bediener festgelegt wurden, können hiermit erkannt und durch den Bediener korrigiert werden.

Die Etikettiermaschine kann eine Anzeigeeinrichtung umfassen und die Steuereinheit kann die manuell festgelegte Drehstellung und/oder die Position und/oder die bestimmte Drehung an der Anzeigeeinrichtung anzeigen. Dass die Steuereinheit die betreffenden Informationen an der Anzeigeeinrichtung anzeigt, ist hier so zu verstehen, dass die Steuereinheit die Anzeigeeinrichtung so steuert (beispielsweise durch Ausgabe entsprechender Steuerbefehle an die Steuereinheit), dass die Anzeigeeinrichtung (etwa ein LCD-Display oder Monitor oder ähnliches) die Informationen anzeigt. Hiermit kann der Bediener über relevante technische Informationen für den Betrieb der Etikettiermaschine informiert werden.

### Kurze Beschreibung der Figuren

- Figur 1: zeigt eine schematische Ansicht einer Etikettiermaschine gemäß einer Ausführungsform
- Figur 2: zeigt ein Fließschema eines Verfahrens zum Etikettieren eines Behälters gemäß einer Ausführungsform

### Ausführliche Beschreibung

Figur 1 zeigt eine Etikettiermaschine gemäß einer Ausführungsform der Erfindung. Die Etikettiermaschine ist zum Etikettieren von Behältern 130 wie beispielsweise Flaschen, Dosen oder dergleichen ausgebildet.

In der hier gezeigten Ausführungsform umfasst die Etikettiermaschine 100 ein um eine Drehachse R drehbar gelagertes Karussell 101, das an seinem Umfang eine Vielzahl von Behälteraufnahmen 111 zum drehbaren Aufnehmen eines Behälters 130 umfasst. Die Behälteraufnahmen sind hinsichtlich ihrer Ausgestaltung nicht beschränkt, können jedoch beispielsweise einen Drehteller und dazu korrespondierende Zentrierglocke umfassen, um einen Behälter zwischen Drehteller und Zentrierglocke auf grundsätzlich bekannte Art einzuspannen. Durch Drehung des Drehtellers kann der Behälter dann beispielsweise um seine Längsachse in der Behälteraufnahme gedreht werden.

Die Behälter werden in den Behälteraufnahmen 111 entlang der Drehrichtung T beziehungsweise der Transportrichtung T des Karussells bei Drehung des Karussells um dessen Drehachse R transportiert. In Drehrichtung aufeinanderfolgend umfasst die Etikettiermaschine 100 in der hier gezeigten Ausführungsform eine Vielzahl von Funktionskomponenten 121 bis 124, die allgemein zum Ausführen wenigstens einer mit dem Etikettieren eines Behälters assoziierten Funktionen an dem Behälter ausgestaltet sind. Bei den mit dem Etikettieren assoziierten Funktionen kann es sich grundsätzlich um sämtliche Prozessschritte handeln, die mit dem Etikettieren des Behälters zusammenhängen. Hierzu zählt insbesondere das Applizieren oder Übergeben eines Etiketts auf die Oberfläche des Behälters. Dies kann beispielsweise durch ein an sich bekanntes Etikettieraggregat wie beispielsweise das Etikettieraggregat 121 ausgeführt werden. Die Funktion kann beispielsweise auch oder alternativ ein Anbürsten des Etiketts mittels einer Anbürstung 122 oder ein nachfolgendes Inspizieren beispielsweise mit der Funktionskomponente 124 in Form einer Inspektionseinrichtung wie einer Kamera umfassen. Die Funktionskomponente 123 kann beispielsweise ein weiteres Etikettieraggregat mit oder ohne nachgeschalteter Anbürstung sein.

Die Erfindung ist jedoch hinsichtlich der Anzahl und Anordnung sowie Art der Funktionskomponenten nicht beschränkt. So kann auch nur einer oder mehr als die dargestellt 4 oder nur 2 oder 3 Funktionskomponenten vorgesehen sein.

Insbesondere bei Ausführungsformen der Etikettiermaschine 100 mit einer Vielzahl von verschiedenen Funktionskomponenten kann es erforderlich sein, dass der Behälter in der Behälteraufnahme beim Transport von der ersten Funktionskomponente zur zweiten Funktionskomponente gedreht wird, sodass der Behälter eine bestimmte Drehposition einnimmt. Dies gilt jedoch nicht nur bei einer Vielzahl von Funktionskomponenten, sondern ist auch bereits bei einer einzelnen Funktionskomponente, die beispielsweise ein Etikett auf den Behälter applizieren soll, gegebenenfalls notwendig, wenn beispielsweise das Etikett in einer bestimmten relativen Ausrichtung zu einer Naht des Behälters oder einem sonstigen Merkmal des Behälters angebracht werden soll.

Mit jeder Funktionskomponente ist eine bestimmte vorgegebene Position der Behälteraufnahme assoziiert, die die Behälteraufnahme hier beispielsweise entlang der Umfangsrichtung des Karussells einnimmt, wenn die Funktionskomponente die jeweilige Funktion ausführt. Bei der Position kann es sich beispielsweise um eine vorgegebene Winkelstellung der Behälteraufnahme ausgehend von einer willkürlich aber fest gewählten Ausgangsstellung α₀ handeln. Dies stellt einen Drehwinkel dar, um den das Karussell ausgehend von der Stellung α₀ gedreht wird, bis die Behälteraufnahme die jeweilige mit der Funktionskomponente assoziierte Position einnimmt.

In der hier gezeigten Ausführungsform ist eine Vielzahl von Positionen vorgesehen, die jeweils mit einer Funktionskomponente assoziiert sind. Die Erfindung ist hinsichtlich der Anzahl der Positionen oder deren genaue Lage jedoch nicht beschränkt.

Beispielhaft ist in Figur 1 gezeigt, dass mit der ersten Funktionskomponente 121 die Position α₁ entsprechend eines Drehwinkels, gesehen von dem Ausgangsdrehwinkel α0 (der willkürlich gleich 0 gesetzt werden kann), assoziiert ist. Mit der zweiten Funktionskomponente 122 ist eine gegenüber der Position α₁ versetzte Drehstellung α₂ assoziiert, sodass gegenüber der Ausgangsstellung eine Position α₁ + α₂ assoziiert ist. Entsprechend ist mit der dritten Funktionskomponente eine Drehstellung α₃ bezüglich der zweiten Position und α₁ + α₂ + α₃ bezüglich der Ausgangsposition α₀ und mit der vierten Funktionskomponente 124 eine Position α4 bezüglich der dritten Funktionskomponente bzw. ihrer Position bzw. α₁ + α₂ + α₃ + α₄ bezüglich der Ausgangsposition α₀ assoziiert.

Erfindungsgemäß ist vorgesehen, dass die Etikettiermaschine 100 eine Behälteraufnahme 111 mit einem jeweils darin positionierten Behälter in die den Funktionskomponenten zugeordneten Positionen überführen kann. Dazu kann beispielsweise das Karussell so gedreht werden, dass die Behälteraufnahme und/oder der darin angeordnete Behälter in der Position angeordnet wird, beispielsweise in der Position α₁. In dieser Position kann das Karussell dann arretiert werden, beispielsweise indem ein Antrieb des Karussells gestoppt wird.

In den jeweiligen Positionen kann dann ein Bediener manuell, beispielsweise durch Drehen des Behälters mit der Behälteraufnahme zusammen per Hand, eine festgelegte Drehstellung des Behälters einstellen. Beispielsweise kann eine bestimmte Drehstellung des Behälters für das Aufbringen des Etiketts erforderlich sein, damit das Etikett eine Behälternaht oder ein sonstiges Merkmal des Behälters überdeckt oder relativ zu diesem auf bestimmte Weise angeordnet ist. Bei mehreren Funktionskomponenten und insbesondere mehreren Etikettieraggregaten kann vorgesehen sein, dass beispielsweise ein erstes Etikett auf eine Vorderseite aufgebracht wird und ein zweites Etikett auf die Rückseite des Behälters aufgebracht wird, sodass die festzulegenden Drehstellungen des Behälters bzw. der Behälteraufnahme mit dem darin angeordneten Behälter im Wesentlichen gegenüberliegen bzw. der Behälter um 180° gedreht werden muss. Dies entspricht erneut gesehen relativ zu einer willkürlichen Ausgangslage des Drehtellers bezogen auf die dem jeweiligen Drehteller bzw. der Behälteraufnahme zugeordneten Anfangsstellung einem bestimmten Drehwinkel, der vom Bediener als festgelegte Drehstellung durch manuelles Betätigen eingestellt wird.

Die manuell festgelegte Drehstellung des Behälters bzw. der Behälteraufnahme sowie gegebenenfalls die jeweilige mit der Funktionskomponente assoziierte Position kann erfindungsgemäß an eine Steuereinheit 180, wie beispielsweise einem Computer mit Prozessor und zugeordnetem Speicher übermittelt werden. Die Steuereinheit 180 kann aus der jeweiligen festgelegten Drehstellung in der Aufnahme an der jeweiligen Position eine notwendige Drehung des Behälters bzw. der Behälteraufnahme bestimmen.

Dies umfasst beispielsweise, dass ausgehend von einer Ausgangsstellung der Behälteraufnahme bzw. des Behälters in der Position α₀ eine Drehung des Behälters und der Behälteraufnahme bis zum Erreichen der Position α₁ so ausgeführt wird, dass der Behälter genau so weit gedreht wird, dass er die mit der Position α₁ assoziierte festgelegte Drehstellung einnimmt. Die notwendige Drehung kann beispielsweise als eine Funktion f(α), also eine Funktion abhängig von der Position der Behälteraufnahme entlang der Peripherie des Karussells, bestimmt werden, wobei f(α₁) dann der festgelegten Drehstellung entspricht. Bei Drehung des Karussells wird die Behälteraufnahme und der darin angeordnete Behälter also abhängig von der jeweiligen Position der Behälteraufnahme (der zugeordnete Drehwinkel αdes Karussells) so gedreht, dass mit Erreichen der Position α₁ der Behälter die festgelegte Drehstellung erreicht hat.

Dies kann insbesondere bei Vorhandensein einer Vielzahl von Funktionskomponenten wie beispielhaft in der Figur 1 gezeigt auch das sukzessive Einstellen einer Vielzahl von notwendigen Drehungen zwischen den unterschiedlichen den Funktionskomponenten zugeordneten Positionen erforderlich machen, bei denen der bzw. die Behälter in den jeweiligen Behälteraufnahmen entlang einer vorgegebenen Drehrichtung oder auch entgegengesetzt dazu gedreht werden.

Sind die notwendigen Drehungen von der Steuereinheit bestimmt worden (beispielsweise als Funktionen f wie oben beschrieben), kann die Steuereinheit dann im Betrieb der Etikettiermaschine 100 die Drehung der Behälter in den jeweiligen Behälteraufnahmen steuern.

Bevorzugt ist, wenn die Steuereinheit weiterhin ausgebildet ist, auch bei einer Vielzahl von Behälteraufnahmen lediglich die Angabe einer geringen Anzahl von festgelegten Drehstellungen zu benötigen, um für alle Behälteraufnahmen die notwendigen Drehungen zu ermitteln. Dabei kann vorgesehen sein, dass die Steuereinheit beispielsweise über geeignete, etwa im Speicher der Steuereinheit hinterlegte Informationen zu den jeweiligen Behälteraufnahmen verfügt, anhand deren mit einer Angabe einer festgelegter Drehstellungen eines Behälters für lediglich genau eine Behälteraufnahme 111, nicht nur die notwendigen Drehungen eines Behälters in dieser Behälteraufnahme 111 bestimmt werden können, sondern die notwendigen Drehungen von Behältern in allen Behälteraufnahmen der Etikettiermaschine 100 bestimmt werden können. Da die Behälteraufnahmen grundsätzlich alle identisch ausgeführt sein können und die notwendigen Drehungen lediglich von den jeweiligen Positionen ausgehend von einer festgelegten Ausgangsposition α₀ bestimmt werden, kann dies beispielsweise durch Kopieren der bestimmten notwendigen Drehungen für eine Behälteraufnahme in mit den anderen Behälteraufnahmen assoziierte Daten umfassen. Unterscheiden sich die Positionen anderer Behälteraufnahmen von der Ausgangsposition α₁ der Behälteraufnahme beispielsweise um ganzzahlige Vielfache eines Differenzwinkels Δα (wobei Δα den Winkelunterschied der Ausgangsstellung α₁ der Behälteraufnahme 111 und einer unmittelbar, also direkt benachbarten anderen Behälteraufnahme angibt), so kann für eine Behälteraufnahme n (die der n-te nächste Nachbar der Behälteraufnahme 111 entgegen der Drehrichtung des Karussells ist), die Funktion f beispielsweise bestimmt werden zu f=f(α-nΔα), sodass, wenn diese Behälteraufnahme die Position α₁ ausgehend von ihrer jeweiligen Ausgangsposition relativ zur Behälteraufnahme 111 und unter der Annahme α₀=0 erreicht, die Drehung des Behälters gerade so ist, dass sie der festgelegten Drehstellung entspricht.

Die Etikettiermaschine 100 kann weiterhin eine Anzeigeeinrichtung 181, beispielsweise in Form eines Displays mit optional zugeordneter Tastatur, umfassen. Es kann vorgesehen sein, dass die Steuereinheit ausgebildet ist auf der Anzeigeeinrichtung 181 Informationen hinsichtlich des Betriebs der Etikettiermaschine und insbesondere die manuell festgelegte Drehstellung in der jeweiligen Position und/oder die jeweilige Position und/oder die von der Steuereinheit bestimmte notwendige Drehung und/oder weitere Informationen, wie im Zusammenhang mit der Figur 2 noch ausgeführt, anzuzeigen. Dies kann es dem Bediener vereinfachen, die bestimmten notwendigen Drehungen beispielsweise auf Plausibilität zu prüfen oder die für den Betrieb der Etikettiermaschine relevanten technischen Daten zu prüfen.

Figur 2 zeigt ein Fließschema eines Verfahrens 200 zum Etikettieren eines Behälters gemäß einer Ausführungsform. Sämtlich im Zusammenhang mit der Figur 2 beschriebenen Ausführungsformen können mit der Etikettiermaschine entsprechend den Ausführungsformen der Figur 1 realisiert werden und sind somit in direkter Kombination mit jeder der beschriebenen Ausführungsformen vorgesehen.

Das Verfahren 200 kann ein oder mehrere vorausgehende Schritte umfassen, die hier nicht gezeigt sind. So kann beispielsweise ein Bediener eine bestimmte Behälteraufnahme mit einem Behälter bestücken und diese Behälteraufnahme beispielsweise in der im Zusammenhang mit der Figur 1 beschriebenen Ausgangsposition α₀ positionieren. Auch das Positionieren der Behälteraufnahme bzw. des Behälters darin in einer bestimmten Ausgangsdrehstellung, die beispielsweise der Drehstellung des Behälters entspricht, in der er der Etikettiermaschine übergeben wird, kann vorgesehen sein.

Anschließend wird im Schritt 201 zunächst die mit der Funktionskomponente assoziierte Position angefahren. Dies kann entweder durch manuelles Drehen des Karussells bzw. Weiterbewegen der Transporteinrichtung erfolgen oder beispielsweise durch Betätigen einer entsprechenden Eingabevorrichtung durch die Steuereinheit automatisch veranlasst werden, indem ein Antrieb der Etikettiermaschine wie insbesondere der Drehantrieb des Karussells oder ein Antrieb einer Transporteinrichtung betätigt wird, um ein Bewegen der Behälteraufnahme von der Ausgangsposition in die erste Position, wie beispielsweise die durch den Winkel α₁ in Figur 1 gekennzeichnete Position, zu bewegen. Hier kann optional die Position des Karussells fixiert werden, sodass diese nicht relativ zu der jeweiligen Funktionskomponente bewegt werden kann, was ansonsten zu Ungenauigkeiten beim Einstellen der festgelegten Drehstellung führen könnte.

Im nächsten Schritt 202 dreht ein Bediener manuell den Behälter in der Behälteraufnahme und dreht damit beispielsweise auch die Behälteraufnahme bzw. eine Komponente der Behälteraufnahme, wie beispielsweise den Drehteller, ausgehend von einer Ausgangsdrehstellung in die vom Bediener festgelegte Drehstellung, wie beispielsweise eine Drehung um 45° oder ähnliches.

Damit wird eine festgelegte Drehstellung 203 erreicht, die von der Steuereinheit erfasst werden kann und beispielsweise in einem Speicher hinterlegt werden kann. Die festgelegte Drehstellung kann beispielsweise durch visuelle oder elektronische Erkennung, wie beispielsweise das Auslesen einer Positionsmarkierung oder der Position eines Ritzels, von der Steuereinheit 180 bestimmt werden, sodass der Bediener lediglich manuell die von ihm gewünschte Drehstellung des Behälters festlegen muss und die hierfür relevanten Informationen von der Steuereinheit automatisch ermittelt werden.

In den optional gekennzeichneten Schritten 204 bis 206 wird dann das Verfahren bei Vorhandensein mehrerer Funktionskomponenten wiederholt, sodass beispielsweise die Behälteraufnahme von der ersten Funktionskomponente 121 der Figur 1 zur zweiten Funktionskomponente 122 bzw. in die damit assoziierte Position bewegt wird. Anschließend bestimmt der Bediener durch manuelles Drehen des Behälters wieder die festgelegte Drehstellung, die dann von der Steuereinheit im Schritt 206 beispielsweise erfasst und gespeichert werden kann.

Basierend auf der oder den festgelegten Drehstellungen bestimmt die Steuereinheit im Schritt 207 dann die notwendigen Drehungen der jeweiligen Behälteraufnahmen und kann hieraus beispielsweise auch die notwendigen Antriebsbefehle für das Antreiben der Behälteraufnahme, beispielsweise eines zugeordneten Servoantriebs, bestimmen.

Da der Transport der Behälteraufnahmen bzw. der Behälter entlang der Transportrichtung zu den jeweiligen Funktionskomponenten nur ein limitiertes Zeitfenster für das Bewirken der Drehung zur Verfügung stellt, muss jede von der Steuereinheit zu ermittelnde Drehung zum Erreichen der jeweils festgelegten Drehstellung in dem verfügbaren Zeitfenster erfolgen. Dies kann bedeuten, dass eine Beschleunigung der Behälteraufnahme bzw. des Behälters oder eine Drehgeschwindigkeit des Behälters zum Erreichen der jeweiligen festgelegten Drehstellung notwendig ist, die außerhalb eines zulässigen Bereichs liegen. Analoges gilt für sämtliche mit dem Drehen eines Behälters assoziierten Betriebsparametern oder physikalischen Parametern. Diese dürfen üblicherweise beim Betrieb einer Etikettiermaschine nur innerhalb bestimmter Grenzen erfolgen und mit diesen Grenzen assoziierte Grenzwerte nicht übersteigen oder nicht unterschreiten.

Daher kann vorgesehen sein, dass im Schritt 208 die Steuereinheit die bestimmten notwendigen Drehungen oder damit assoziierte Betriebsparameter oder physikalische Parameter mit vorgegebenen Grenzwerten vergleicht, um festzustellen, ob die für das Erreichen der jeweils festgelegten Drehstellung notwendigen Drehungen im Rahmen der Zulässigkeit des Betriebs der Etikettiermaschine liegen. Beispielsweise kann die Steuereinheit prüfen, ob eine Beschleunigung eines Behälters bei Anwendung der bestimmten notwendigen Drehung einen Grenzwert übersteigt.

Anschließend kann optional eine Ausgabe an einen Bediener im Schritt 209 erfolgen, wobei die Ausgabe beispielsweise die festgelegte Drehstellung und/oder die notwendige Drehung oder sonstige Informationen enthält. Insbesondere kann die Ausgabe umfassen, dass die mit der Drehung assoziierten Betriebsparameter oder physikalischen Parameter angezeigt werden und/oder angezeigt wird, ob und inwieweit vorgegebene Grenzwerte überschritten oder unterschritten werden. Auch eine Information darüber, dass die festgelegte Drehstellung aufgrund des Überschreitens oder Unterschreitens von Grenzwerten nicht erreicht werden kann, kann ausgegeben werden.

Ist dies der Fall, kann im Schritt 210 eine Aufforderung an den Bediener ausgegeben werden, die festgelegte Drehstellung zu korrigieren. Hierzu kann dem Bediener auch beispielsweise ein möglicher Lösungsvorschlag ausgegeben werden. Ist beispielsweise die notwendige Drehung des Behälters von einer ersten Drehstellung in eine zweite Drehstellung durch die vom Bediener vorgegebene Drehrichtung größer als 180°, kann als Alternative ausgegeben, dass der Behälter in die entgegengesetzte Richtung gedreht wird, da dann eine kürzere Winkelstrecke zurückzulegen ist, was beispielsweise die Beschleunigung oder die notwendige Drehgeschwindigkeit reduziert.

Optional kann bei einer notwendigen Korrektur der festgelegten Drehstellung im Schritt 210 das Verfahren erneut mit dem Schritt 201 oder 202, wenn die Behälteraufnahme bereits in der jeweiligen Position positioniert ist, erfolgen.

Erfüllen die notwendigen Drehungen die bestimmten Grenzwerte entweder nach Korrektur oder bereits bei der ersten Eingabe kann im Schritt 211 dann der Betrieb der Etikettiermaschine aufgenommen werden und die Drehung der Behälter in den Behälteraufnahmen entsprechend der festgelegten Drehstellungen und der daraus ermittelten notwendigen Drehungen gesteuert werden. Weiterhin können die Funktionen der Funktionskomponenten gesteuert werden, sodass das Etikettieren des Behälters mit allen notwendigen Prozessschritten ausgeführt wird.

## Patentansprüche

1. Etikettiermaschine zum Etikettieren von Behältern, die Etikettiermaschine umfassend eine Behälteraufnahme zur drehbaren Aufnahme eines Behälters und zum Transportieren des Behälters entlang einer Transportrichtung, eine Funktionskomponente zum Ausführen einer mit einem Etikettieren des Behälters assoziierten Funktion an einer Position des Behälters entlang der Transportrichtung, und eine Steuereinheit, wobei die Steuereinheit ausgebildet ist, basierend auf einer manuell festgelegten Drehstellung des Behälters in der Aufnahme an der Position eine notwendige Drehung des Behälters zu bestimmen und die Drehung des Behälters zu steuern.

2. Etikettiermaschine nach Anspruch 1, wobei die Funktionskomponente wenigstens eines von einem Etikettieraggregat, einer Anbürstung, einer Inspektionseinrichtung umfasst.

3. Etikettiermaschine nach Anspruch 1 oder 2, wobei die Position wenigstens eines von einer Etikettenübergabeposition, einer Anbürstposition, einer Inspektionsposition ist.

4. Etikettiermaschine nach einem der Ansprüche 1 bis 3, wobei die Etikettiermaschine eine zweite Funktionskomponente stromab der Funktionskomponente zum Ausführen einer mit einem Etikettieren des Behälters assoziierten zweiten Funktion an einer zweiten Position stromab der Position entlang der Transportrichtung umfasst und wobei die Steuereinheit ausgebildet ist, basierend auf einer manuell festgelegten zweiten Drehstellung des Behälters in der Aufnahme an der zweiten Position eine notwendige zweite Drehung von der Drehstellung in die zweite Drehstellung zu bestimmen und die Drehung des Behälters von der Drehstellung in die zweite Drehstellung zu steuern.

5. Etikettiermaschine nach einem der Ansprüche 1 bis 4, wobei die Etikettiermaschine eine Vielzahl von Behälteraufnahmen umfasst und wobei die Steuereinheit ausgebildet ist, die notwendige Drehung von Behältern für alle Behälteraufnahmen basierend auf einer manuell festgelegten Drehstellung des Behälters zu bestimmen und die Drehung von Behältern in allen Behälteraufnahmen zu steuern.

6. Etikettiermaschine nach Anspruch 5, wobei die Steuereinheit ausgebildet ist, die notwendige Drehung von Behältern für alle Behälteraufnahmen basierend auf genau einer manuell festgelegten Drehstellung des Behälters zu bestimmen und die Drehung von Behältern in allen Behälteraufnahmen zu steuern.

7. Etikettiermaschine nach einem der Ansprüche 1 bis 6, wobei die Steuereinheit ausgebildet ist, die bestimmte Drehung mit einem Grenzwert zu vergleichen und basierend auf einem Ergebnis des Vergleichs eine Information an einen Bediener auszugeben.

8. Etikettiermaschine nach einem der Ansprüche 1 bis 6, wobei die Etikettiermaschine eine Anzeigeeinrichtung umfasst und wobei die Steuereinheit ausgebildet ist, die manuell festgelegte Drehstellung und/oder die Position und/oder die notwendige Drehung an der Anzeigeeinrichtung anzuzeigen.

9. Verfahren zum Etikettieren eines Behälters mit einer Etikettiermaschine, die Etikettiermaschine umfassend eine Behälteraufnahme zur drehbaren Aufnahme eines Behälters und zum Transportieren des Behälters entlang einer Transportrichtung, eine Funktionskomponente zum Ausführen einer mit einem Etikettieren des Behälters assoziierten Funktion an einer Position des Behälters entlang der Transportrichtung, und eine Steuereinheit, wobei die Steuereinheit basierend auf einer manuell festgelegten Drehstellung des Behälters in der Aufnahme an der Position eine notwendige Drehung des Behälters bestimmt und die Drehung des Behälters steuert.

10. Verfahren nach Anspruch 9, wobei die Funktionskomponente wenigstens eines von einem Etikettieraggregat, einer Anbürstung, einer Inspektionseinrichtung umfasst; und/oder wobei die Position wenigstens eines von einer Etikettenübergabeposition, einer Anbürstposition, einer Inspektionsposition ist.

11. Verfahren nach Anspruch 9 oder 10, wobei die Etikettiermaschine eine zweite Funktionskomponente stromab der Funktionskomponente zum Ausführen einer mit einem Etikettieren des Behälters assoziierten zweiten Funktion an einer zweiten Position stromab der Position entlang der Transportrichtung umfasst und wobei die Steuereinheit basierend auf einer manuell festgelegten zweiten Drehstellung des Behälters in der Aufnahme an der zweiten Position eine notwendige zweite Drehung von der Drehstellung in die zweite Drehstellung bestimmt und die Drehung des Behälters von der Drehstellung in die zweite Drehstellung steuert.

12. Verfahren nach einem der Ansprüche 9 bis 11, wobei die Etikettiermaschine eine Vielzahl von Behälteraufnahmen umfasst und wobei die Steuereinheit die notwendige Drehung von Behältern für alle Behälteraufnahmen basierend auf einer manuell festgelegten Drehstellung des Behälters bestimmt und die Drehung von Behältern in allen Behälteraufnahmen steuert.

13. Verfahren nach Anspruch 12, wobei die Steuereinheit die notwendige Drehung von Behältern für alle Behälteraufnahmen basierend auf genau einer manuell festgelegten Drehstellung des Behälters bestimmt und die Drehung von Behältern in allen Behälteraufnahmen steuert.

14. Verfahren nach einem der Ansprüche 9 bis 13, wobei die Steuereinheit die bestimmte Drehung mit einem Grenzwert vergleicht und basierend auf einem Ergebnis des Vergleichs eine Information an einen Bediener ausgibt.

15. Verfahren nach einem der Ansprüche 9 bis 14, wobei die Etikettiermaschine eine Anzeigeeinrichtung umfasst und wobei die Steuereinheit die manuell festgelegte Drehstellung und/oder die Position und/oder die bestimmte Drehung an der Anzeigeeinrichtung anzeigt.
